# EUROPÄISCHE PATENTSCHRIFT

(11) **EP 0 769 580 B1**
(45) Veröffentlichungstag und Bekanntmachung des Hinweises auf die Patenterteilung: **20.03.2002**
(21) Anmeldenummer: 96810605.4
(22) Anmeldetag: 12.09.1996
(51) Int. Cl.: D03D 47/23

(54) **Fadenhalter für einen Bringergreifer**
Thread retainer for a supply gripper
Dispositif de retenue d'un fil pour une griffe d'amenée

(30) Priorität: 17.10.1995 CH 294095
(43) Veröffentlichungstag der Anmeldung: 23.04.1997
(73) Patentinhaber: Sulzer Textil AG, 8630 Rüti (CH)
(72) Erfinder: Günther, Kurt, 8630 Rüti (CH); Egloff, Anton, 8854 Galgenen (CH); Lincke, Paul, 8483 Kollbrunn (CH)
(74) Vertreter: Sulzer Management AG

(56) Entgegenhaltungen:
- EP-A- 0 624 671
- CH-A- 508 075
- FR-A- 1 122 422

## Beschreibung

Die Erfindung betrifft einen Fadenhalter und eine Greiferwebmaschine mit Fadenhalter.

Es sind Fadenhalter sogenannte Bolzenklemmen bekannt geworden. Bei einer Art ist ein Halteglied mit dem anderen Halteglied fest verbunden. Bei einer anderen Art ist ein Halteglied am anderen Halteglied beweglich angeordnet, wobei das eine Halteglied gegen das andere Halteglied mittels einer Feder vorgespannt ist und die Haltekraft durch die Federkraft bestimmt ist oder die Halteglieder in der Längserstreckung zueinander beweglich sind. Aus der Druckschrift FR 1,122,422 ist ein weiterer Fadenhalter bekannt, bei dem das eine Halteglied mittels einer Feder bezüglich dem anderen Halteglied beweglich angeordnet und vorgespannt ist. Zudem ist das eine Haltemittel schwenkbar mit der Feder verbunden. Diese Fadenhalter haben die Nachteile, dass eine Aenderung des Klemmspaltes im Querschnitt und in der Weite entweder gegen die Kraft der Feder erfolgt, wodurch z.B. ein Faden relativ stark beansprucht wird oder aufgrund der Anordnung der Halteglieder nicht möglich ist, weil beim Einführen der Faden beschädigt wird und nicht vorgesehen ist.

Der Erfindung liegt die Aufgabe zugrunde einen Fadenhalter zu verbessern, derart, dass der Klemmspalt in Abhängigkeit der Fadendicke selbsttätig eingestellbar ist.

Diese Aufgabe wird erfindungsgemäss mit den kennzeichnenden Merkmalen des Anspruches 1 gelöst.

Der Vorteil der Erfindung ist im wesentlichen in der Möglichkeit zu sehen, den Klemmspalt zu verändern.

Nachfolgend wird die Erfindung anhand der beiliegenden Zeichnungen erläutert.

Es zeigen:
- Fig. 1: Eine Ausführungsform eines erfindungsgemässen Fadenhalters in auseinandergezogenen Darstellung;
- Fig. 2: einen Längsschnitt des in Fig. 1 dargestellten Fadenhalters;
- Fig. 3: einen Schnitt entlang der Linie III-III in Fig. 2;
- Fig. 4: einen Schnitt entlang der Linie IV-IV in Fig. 2;
- Fig. 5: einen Längsschnitt gleich wie in Fig. 2 einer anderen Ausführungsform eines erfindungsgemässen Fadenhalters;
- Fig. 7: eine Seitenansicht einer dritten Ausführungsform des erfindungsgemässen Fadenhalters;
- Fig. 8: einen Längsschnitt des in Fig. 7 dargestellten Fadenhalters;
- Fig. 9: einen Schnitt entlang der Linie IX-IX in Fig. 7;
- Fig. 10: einen Schnitt entlang der Linie X-X in Fig. 7;
- Fig. 11: eine andere Ausführungsform einer Anordnung zum Aendern der Weite des Klemmspaltes;
- Fig. 12: eine modifizierte Ausführungsform zur Lagerung der Nadel.

Es wird auf die Figuren 1 bis 4 Bezug genommen. Der Fadenhalter besteht im wesentlichen aus einem ersten Halteglied 1, einem zweiten Halteglied 2, einem Rückhalteorgan 3, einer Hülse 4, einem Auflageorgan 5, eine Schraube 6 und einen Betätigungshebel 7.

Das erste Halteglied 1 ist ein länglicher Körper mit einem ersten Abschnitt 10, der an einem Ende des Körpers ausgebildet ist und einem zweiten Abschnitt 11, der zum anderen Ende des Körpers hin verjüngt ausgebildet ist. Im ersten Abschnitt 10 ist eine U-förmige Nut 12 ausgebildet, die sich in Längsrichtung des Körpers erstreckt. Im zweiten Abschnitt ist eine rinnenförmige Ausnehmung 13 mit einer runden Grundfläche ausgebildet, deren Querschnitt sich ausgehend vom freien Ende des zweiten Abschnittes 11 vergrössert. Ferner weist das erste Halteglied 1 eine Bohrung 14 für den Betätigungshebel 7, zwei Löcher 15 zum Befestigen des Fadenhalters und ein Anschlagorgan 16 auf, um ein Durchziehen eines Fadens in Längsrichtung des Fadenhalters zu verhindern. Mit dem Anschlagorgan 16 wird der Haltebereich für den Faden bestimmt und zwar ausgehend vom freien Ende des zweiten Abschnittes 11 bis zum Halteorgan 16.

Das zweite Halteglied 2 ist eine langgesteckte Nadel mit einem gebogenen Abschnitt an einem Ende, der eine Einlaufhilfe für den Faden bildet. Die Nadel 2 hat einen kreisförmigen Querschnitt und einen Aussendurchmesser der kleiner ist als die Weite der Nut. An der Nadel ist ein Zapfen 21 vorgesehen. Die Hülse 4 hat ein Durchgangsloch 22, dessen Querschnitt dem Zapfen angepasst ist.

Das Rückhalteorgan ist eine Blattfeder 3, die eine Durchbohrung 23 mit einer Ansenkung und ein Durchgangsloch 24 aufweist. Der Betätigungshebel 7 hat einen Drehzapfen 25, welcher die Schwenkachse des Betätigungshebels 7 bestimmt und ist am Körper 1 schwenkbar angeordnet.

Der Betätigungshebel ist als zweiarmiger Hebel ausgebildet, wobei an dem einen Hebelarm ein Stift 26 befestigt und am anderen Hebelarm eine Lasche 27 angeformt ist. Am Körper 1 ist eine Ausnehmung 28 ausgebildet, die quer zur Nadelachse gerichtet ist und den Stift 26 aufnimmt.

Die Fig. 2 zeigt den Fadenhalter im montierten Zustand. In der Nut 12 sind zwei Auflageorgane 5 angeordnet. Die Nadel 2 ist in der Nut 12 angeordnet und liegt einerseits auf den Auflageorganen 5 und andererseits auf einer Kante 31 auf, sodass zwischen der Nadel 2 und der Oberfläche der Ausnehmung 13 im ersten Abschnitt 10 des Körpers 1 ein keilförmiger Spalt 32 vorhanden ist, der eine gebogene Querschnittform hat. Die Nadel 2 ist mit dem Zapfen 21 in der Blattfeder 3 lose gelagert. Die Blattfeder 3 liegt auf dem Abschnitt 10 auf und ist mittels der Schraube 6 gehalten. Die Auflageorgane 5 weisen ein Durchgangsloch 33 auf, um die Auflageorgane 5 in der Nut 12 festzulegen. Wie aus der Fig. 2 ersichtlich, ist die Nadel 2 einerseits an der Stelle 35 und andererseits auf der Auflagestelle 36 angeordnet, sodass die Nadel 2 um den Zapfen 21 drehbeweglich ist. Dies hat insbesondere den Vorteil, dass beim Einziehen eines Fadens die Nadel 2 die beste Halteposition einnehmen kann. Weitere wesentliche Vorteile des Fadenhalters bestehen darin, dass im Haltebereich des Fadens zwischen der Oberfläche der Ausnehmung 13 und der Mantelfläche der Nadel 2 der Spalt 32 vorhanden ist und zwischen dem Körper und der Nadel kein Kontakt besteht und dass die Weite des Spaltes 32 einstellbar ist, um den Klemmspalt 32 auf die Fadendicke einzustellen. Hierzu ist lediglich die Anzahl oder Dicke der Auflageorgane 5 zu verringern bzw. zu erhöhen.

Der in Fig. 5 gezeigte Fadenhalter weist im wesentlichen den gleichen Grundaufbau wie der vorstehend beschriebene Fadenhalter auf und umfasst ein erstes Halteglied 41, ein zweites Halteglied 42, eine Rückstellfeder 43, zwei Auflageorgane 45, eine Schraube 46 und den nicht dargestellten Betätigungshebel 7.

Das erste Halteglied 41 ist ein länglicher Körper mit einem ersten Abschnitt 48 und einem zweiten Abschnitt 11. Im ersten Abschnitt 48 ist eine im wesentlichen U-förmige Ausnehmung 49, die sich in Längsrichtung des Körpers 41 erstreckt. Ferner sind zwei Ausnehmungen 50 in der Nut 49 vorgesehen, um den Auflagekörper 51 aufzunehmen. Im Endbereich des ersten Abschnittes 11 sind zwei Ansätze 56 ausgebildet, um die Nadel 42 während der Reinigung des Fadenhalters zu führen.

Das zweite Halteglied ist eine langgestreckte Nadel 42 mit einem gebogenen Abschnitt an einem Ende, der die Einlaufhilfe für den Faden bildet und mit einem Auflagekörper 51 am anderen Ende. Die Nadel 42 ist in der Ausnehmung 13 angeordnet, wobei der Auflagekörper 51 in den Ausnehmungen 50 beweglich aufgenommen ist und die Nadel 42 auf der Kante 31 aufliegt. Die Blattfeder 43 ist am Abschnitt 48 mittels der Schraube 46 befestigt. Die Blattfeder 43 hat einen Abschnitt 53, an dem die Nadel 42 anliegt, um die Bewegung der Nadel 42 nach oben zu begrenzen. Aus dieser Anordnung ergeben sich die gleichen Vorteile wie bei der Ausführungsform nach Fig. 1 bzw. 2. Ein weiterer Vorteil dieser Ausführungsform ergibt sich, wenn zwischen der Unterseite des Blattfederabschnittes 53 und der Kante 31 ein Abstand vorhanden ist. Dadurch ist die Nadel 42 innerhalb der Ausnehmung frei beweglich und kann die beste Halteposition bei unterschiedlichen Fadendicken einnehmen oder mit anderen Worten, der Fadenhalter stellt sich selbst ein. Die Einstellung des Spaltes 32 erfolgt bei dieser Ausführungsform analog wie bei der Ausführungsform nach Fig. 2. Die Auflageorgane 45 haben einen Umriss, welcher der Nut 49 entspricht.

Der in den Figuren 7 bis 10 dargestellte Fadenhalter enthält einen Unterteil 70, ein erstes Halteglied 71, ein zweites Halteglied 72, ein Rückhalteglied 73, drei Auflageorgane 75, einen Lagerteil 76 und einen Betätigungshebel 77.

Der Unterteil 70 ist ein länglicher Körper mit einem Ansatz 81, an welchem der Betätigungshebel 77 schwenkbar angeordnet ist und mit zwei Lagerstellen 82, 83 für das zweite Halteglied 72.

Das erste Halteglied 71 ist ein länglicher Körper mit rechteckigem Querschnitt, der eine schrägverlaufende Stirnfläche 85 und eine Nut 86 mit halbrundem Querschnitt aufweist, die sich in Längsrichtung des Körpers erstreckt. Am Körper ist ein Anschlagorgan 87 befestigt, um ein Durchziehen des Fadens in Längsrichtung des Körpers zu verhindern und den Haltebereich für den Faden zu bestimmen.

Das Rückhalteorgan 73 ist eine Blattfeder, die mittels Schrauben 88, 89 an einem Ende mit dem ersten Halteglied 71 und mit dem anderen Ende mit dem Lagerteil 76 verbunden ist.

Anstelle der Blattfeder kann ein Federstab angewendet werden. Durch die elastische Halterung eines Haltegliedes z.B. Blattfeder, Federstab oder dgl. ergibt sich insbesondere der Vorteil, dass erst mit zunehmender Fadendicke und Fadeneindringtiefe in den Haltebereich sich eine durch die Federkraft der Feder bestimmte zunehmend wirksam werdende Haltekraft ergeben kann. Dadurch können Fadenbrüche weitgehend vermieden werden.

Der Lagerteil 76 ist ein quaderförmiger Körper, der an der Unterseite einen Abschnitt 90 zur Auflage auf den Unterteil 70 und eine Nut 91 zur Aufnahme der Nadel 72 und an der Oberseite eine Ausnehmung 92 zur Aufnahme der Blattfeder 73 aufweist, wobei die Nut 91 und die Ausnehmung 92 parallel zueinander angeordnet sind.

Die Auflageorgane 75 haben einen Umriss, welcher der Ausnehmung 92 entspricht und eine geringe Dicke z.B. bis zu 0,5 mm. Im montierten Zustand ist die Nadel 72 am Unterteil 70 gelagert und der Körper 71 über die Blattfeder 73 an dem Unterteil 70 so befestigt, dass der Körper 71 auf der Nadel 72 an einem Ende 95 auf der Nadel 72 aufliegt und ein keilförmiger Spalt 96 gebildet wird. Erfindungsgemäss ist die Anordnung so ausgestaltet, dass in dem durch das Anschlagorgan 87 begrenzenden Haltebereich kein Kontakt zwischen dem Körper 71 und der Nadel 72 besteht. Die Weite des Spaltes kann verändert werden, indem die Anzahl bzw. Dicke der Auflageorgane 75 verringert bzw. erhöht wird.

Die Lagerstellen 82, 83 sind als Stützlager ausgebildet, so dass die Nadel 72 in der durch die Lagerfläche gebildeten Ebene beweglich ist. Um ein Herausziehen der Nadel 72 zu verhindern, ist ein die Nadel z.B. U-förmig übergreifendes Halteorgan 97 vorgesehen. Der Vorteil dieser Anordnung besteht insbesondere darin, die Nadel die beste Halteposition bei unterschiedlichen Fadendicken einnehmen kann.

Bei einer modifizierten Ausführungsform des vorstehend beschriebenen Fadenhalters kann das erste Halteglied 71 gelagert sein und das zweite Halteglied 72 festgelegt werden.

Wie die Fig. 12 zeigt, ist die Nadel 72 im Unterteil 70 schwimmend gelagert. Hierzu ist im Unterteil 70 eine längliche Mulde 99 ausgebildet, in welcher sich die Nadel in Längsrichtung bewegen kann.

Anstelle der Halterung der Blattfeder 73 gemäss Fig. 8 kann die in Fig. 11 dargestellte Ausführungsform gewählt werden, um die Einstellung des Spaltes 96 zu erleichtern. Hierzu dient eine Stellschraube 98, um die Blattfeder 73, welche mit einem Klotz 100 fest verbunden ist, zu verschieben und folglich den Spalt 96 einzustellen.

Der Fadenhalter enthält zwei Halteglieder 1, 2, die einen Spalt 32 mit runder Querschnittform und zunehmender Weite bilden. Die Halteglieder 1, 2 sind jeweils am anderen Halteglied an mindestens einer Lagerstelle 36 gelagert sind, die als Auflagestelle ausgebildet ist. Mit dieser Anordnung wird in vorteilhafter Weise erreicht, dass das gelagerte Halteglied die beste Halteposition einnehmen kann.

Der Fadenhalter eignet sich insbesondere für einen Bringergreifer einer Greiferwebmaschine.

## Patentansprüche

1. Fadenhalter mit einem ersten Halteglied (1) und einem zweiten Halteglied (2), die jeweils am anderen Halteglied (2,1) an zwei Lagerstellen gelagert sind und einen Spalt (32) zur Aufnahme eines Fadens bilden, wobei die erste und zweite Lagerstelle im Abstand zueinander angeordnet sind, und wobei die Lagerstellen als Auflagestellen ausgebildet sind, **dadurch gekennzeichnet, dass** das Halteglied (2,1) zumindest in der bezüglich dem Spalt (32) weiter entfernten Lagerstelle quer zur Längserstreckung des Haltegliedes (2,1) beweglich angeordnet ist.

2. Fadenhalter nach Anspruch 1, **dadurch gekennzeichnet, dass** die eine Auflagestelle durch einen Abschnitt einer Kugel (51) gebildet ist.

3. Fadenhalter nach Anspruch 1, **dadurch gekennzeichnet, dass** zumindest eine Lagerstelle des ersten Haltegliedes (1) als sich in Längsrichtung des ersten Haltegliedes (1) erstreckende Nut (12) gebildet ist.

4. Fadenhalter nach Anspruch 1, **dadurch gekennzeichnet, dass** die eine Auflagestelle durch ein Zapfenlager gebildet ist.

5. Fadenhalter nach Anspruch 1, **dadurch gekennzeichnet, dass** die eine Auflagestelle durch ein Stützlager gebildet ist.

6. Fadenhalter nach einem der Ansprüche 1 bis 5, **dadurch gekennzeichnet, dass** das zweite Halteglied (2) als eine Nadel ausgestaltet ist.

7. Fadenhalter nach einem der Ansprüche 1 bis 6, **dadurch gekennzeichnet, dass** die Lagerstellen als Stützlager ausgebildet sind.

8. Fadenhalter nach einem der Ansprüche 1 bis 7, **dadurch gekennzeichnet, dass** die Halteglieder (1,2) so angeordnet sind, dass ausserhalb der Lagerstelle ein Abschnitt der Halteglieder (1,2) ineinanderliegen, um den Spalt (32) zu bilden.

9. Fadenhalter nach einem der Ansprüche 1 bis 7, **gekennzeichnet durch** Mittel (5), um das Niveau der Auflage zu ändern, und somit die Weite für den keilförmigen Fadeneinführspalt (32).

10. Webmaschine mit einem Fadenhalter nach einem der Ansprüche 1 bis 9, **dadurch gekennzeichnet, dass** der Fadenhalter ein Bringergreifer ist, der an dem Greiferkopf montiert ist.

11. Webmaschine nach Anspruch 10, **gekennzeichnet durch** eine Einrichtung, um den Spalt (32) zwecks Reinigung zu öffnen.

12. Webmaschine nach Anspruch 11, **gekennzeichnet durch** eine Einrichtung bestehend aus einer Kammer und einer Anschlussbohrung zum Zuführen von Luft:, um die Fadenhalter zu reinigen.

## Claims

1. Thread holder having a first holding member (1) and a second holding member (2) each of which is supported on the other holding member (2, 1) at two bearing locations and which form a gap (32) for the reception of a thread, wherein the first and the second bearing locations are arranged at a spacing from one another and wherein the bearing locations are formed as support locations, **characterized in that** the holding member (2, 1) is movably arranged transverse to the longitudinal extent of the holding member (2, 1) at least in the bearing location further removed with respect to the gap (32).

2. Thread holder in accordance with claim 1, **characterized in that** the one support location is formed by a section of a ball (51).

3. Thread holder in accordance with claim 1, **characterized in that** at least one bearing location of the first holding member (1) is formed as a groove (12) which extends in the longitudinal direction of the first holding member (1).

4. Thread holder in accordance with claim 1, **characterized in that** the one support location is formed by a spigot bearing.

5. Thread holder in accordance with claim 1, **characterized in that** the one support location is formed by a support bearing.

6. Thread holder in accordance with one of the claims 1 to 5, **characterized in that** the second holding member (2) is designed as a needle.

7. Thread holder in accordance with one of the claims 1 to 6, **characterized in that** the bearing locations are formed as fulcrum bearings.

8. Thread holder in accordance with one of the claims 1 to 7, **characterized in that** the holding members (1, 2) are so arranged that a section of the holding members (1, 2) interengage outside of the bearing location in order to form the gap (32).

9. Thread holder in accordance with one of the claims 1 to 7, **characterized by** means (5) in order to change the level of the support and thus the width for the wedge-like entry gap (32).

10. Weaving-machine with a thread holder in accordance with one of the claims 1 to 9, **characterized in that** the thread holder is a bringer rapier which is mounted on a rapier head.

11. Weaving-machine in accordance with claim 10, **characterized by** a device in order to open the gap (32) for the purpose of cleaning.

12. Weaving-machine in accordance with claim 11, **characterized by** a device consisting a chamber and a connection bore for the supply of air in order to clean the thread holder.

## Revendications

1. Porte-fil avec un premier organe de retenue (1) et un deuxième organe de retenue (2) qui sont logés respectivement à l'autre organe de retenue (2, 1) à deux emplacements de palier et qui forment une fente (32) pour la réception d'un fil, où le premier et le deuxième emplacement de palier sont disposés à un écart l'un relativement à l'autre et/ou les emplacements de palier sont réalisés comme emplacements d'application, **caractérisé en ce que** l'organe de retenue (2, 1) est disposé d'une manière mobile au moins dans l'emplacement de palier plus éloigné par rapport à la fente (32), transversalement à l'extension longitudinale de l'organe de retenue (2, 1).

2. Porte-fil selon la revendication 1, **caractérisé en ce qu'**un emplacement d'application est formé par un tronçon d'une boule (51).

3. Porte-fil selon la revendication 1, **caractérisé en ce qu'**au moins un emplacement de palier du premier organe de retenue (1) est réalisé sous forme de rainure (12) s'étendant dans la direction longitudinale du premier organe de retenue (1).

4. Porte-fil selon la revendication 1, **caractérisé en ce qu'**un emplacement de palier est formé par un palier à tourillon.

5. Porte-fil selon la revendication 1, **caractérisé en ce qu'**un emplacement d'application est formé par un palier d'appui.

6. Porte-fil selon l'une des revendications 1 à 5, **caractérisé en ce que** le deuxième organe de retenue (2) est réalisé comme aiguille.

7. Porte-fil selon l'une des revendications 1 à 6, **caractérisé en ce que** les emplacements de palier sont réalisés comme paliers d'appui.

8. Porte-fil selon l'une des revendications 1 à 7, **caractérisé en ce que** les organes de retenue (1, 2) sont disposés de façon qu'à l'extérieur de l'emplacement de palier, un tronçon des organes de retenue (1, 2) sont contigus pour former la fente (32).

9. Porte-fil selon l'une des revendications 1 à 7, **caractérisé par** des moyens (5) pour modifier le niveau de l'application et ainsi la largeur de la fente d'insertion de fil (32) en forme de coin.

10. Métier à tisser avec un porte-fil selon l'une des revendications 1 à 9, **caractérisé en ce que** le porte-fil est une griffe d'amenée qui est montée sur la tête de griffe.

11. Métier à tisser selon la revendication 10, **caractérisé par** une installation pour ouvrir la fente (32) en vue d'un nettoyage.

12. Métier à tisser selon la revendication 11, **caractérisé par** une installation constituée d'une chambre et d'un perçage de raccordement pour l'amenée d'air pour nettoyer les porte-fils.
